# EUROPÄISCHE PATENTSCHRIFT

(11) **EP 3 556 976 B1**
(45) Veröffentlichungstag und Bekanntmachung des Hinweises auf die Patenterteilung: **22.05.2024**
(21) Anmeldenummer: 19168351.5
(22) Anmeldetag: 10.04.2019
(51) Int. Cl.: E05D 3/16, E05D 11/10, E05D 15/46, E05F 1/10, E05F 1/12

(54) **VORRICHTUNG ZUR BEWEGUNG EINES AN EINEM MÖBELKORPUS EINES MÖBELS AUFGENOMMENEN MÖBELTEILS**
DEVICE FOR MOVING A PIECE OF FURNITURE ON A BODY OF A PIECE OF FURNITURE
DISPOSITIF DE DÉPLACEMENT D'UNE PARTIE DE MEUBLE LOGÉE SUR UN CORPS DE MEUBLE

(30) Priorität: 17.04.2018 DE 202018102089 U
(43) Veröffentlichungstag der Anmeldung: 23.10.2019
(73) Patentinhaber: Grass GmbH, 64354 Reinheim (DE)
(72) Erfinder: Krüdener, Boris, 63801 Kleinostheim (DE); Herper, Markus, 64367 Mühltal (DE)
(74) Vertreter: Otten, Roth, Dobler & Partner mbB Patentanwälte

(56) Entgegenhaltungen:
- WO-A1-2017/219054
- WO-A2-2011/011800

## Beschreibung

### Stand der Technik

Im Möbelbereich sind Führungsmittel wie Möbelscharniere oder Klappenbeschläge bekannt, um ein Möbelteil relativ zu einem Möbelkorpus bewegen zu können. Solche Führungsmittel sind zum Beispiel aus der WO 2017/219054 A1 und der WO 2011/011800 A2 bekannt.

Die Führungsmittel müssen unterschiedlichen Anforderungen gerecht werden, beispielsweise soll mit der Bewegungsführung ein Inneres des Möbelkorpus bzw. des bewegbaren Möbelteils zugänglich gemacht werden, um Gegenstände darin unterbringen oder daraus entnehmen zu können.

Insbesondere eine Montage des Möbelteils an die Führungsmittel ist bei bekannten Klappenbeschlägen aufgrund der vergleichsweise starken Federwirkung mit einer vergleichsweise hohen Verletzungsgefahr verbunden.

### Aufgabe und Vorteile der Erfindung

Aufgabe der vorliegenden Erfindung ist es, eine Vorrichtung zur Bewegung eines an einem Möbelkorpus eines Möbels aufgenommenen Möbelteils zu verbessern, insbesondere vergleichsweise sicher auszubilden.

Diese Aufgabe wird durch den unabhängigen Anspruch 1 gelöst.

In den abhängigen Ansprüchen sind vorteilhafte und zweckmäßige Weiterbildungen der Erfindung thematisiert.

Die Erfindung geht von einer Vorrichtung zur Bewegung eines an einem Möbelkorpus eines Möbels aufgenommenen Möbelteils aus, wobei die Vorrichtung Führungsmittel aufweist, wobei bei montierter Vorrichtung am Möbel das Möbelteil mit den Führungsmitteln aus einer Schließposition relativ zum Möbelkorpus in eine Offenposition relativ zum Möbelkorpus und zurück bewegbar ist, wobei das Möbelteil in der Schließposition eine an eine Frontseite des Möbelkorpus heranbewegte Position einnimmt, wobei ein Führungsmittel als ein Gelenkhebel ausgebildet ist, wobei der Gelenkhebel an Montagemittel der Vorrichtung lösbar anordenbar ausgebildet ist, wobei die Montagemittel an das Möbelteil montierbar sind.

Die Vorrichtung ist beispielsweise als ein Schwenkbeschlag oder als ein Klappenbeschlag für ein Möbelteil ausgebildet. Das Möbelteil ist z.B. in Form einer Oberklappe eines Möbels vorhanden. Das Möbel, insbesondere der Möbelkorpus ist beispielsweise als ein Hängeschrank ausgebildet.

Vorteilhafterweise nimmt das Möbelteil in der Schließposition eine maximal an eine Frontseite des Möbelkorpus heranbewegte Position ein. Beispielsweise ist eine Öffnung des Möbelkorpus in der Schließposition zumindest teilweise verschlossen. Vorteilhafterweise ist in der Schließposition zwischen dem Möbelteil und dem Möbelkorpus ein Abstand, insbesondere ein Spalt vorhanden. Durch den Spalt ist beispielsweise eine Touch-Latch-Öffnungsautomatik am Möbel realisierbar, welche z.B. ein Teil der Vorrichtung bilden kann.

Der Kern der Erfindung ist darin zu sehen, dass die Führungsmittel ein Sicherungsorgan umfassen, wobei das Sicherungsorgan am Gelenkhebel bewegbar angeordnet und relativ zum Gelenkhebel positionierbar ist, wobei in einer ersten Position des Sicherungsorgans ein Schwenkbereich der Führungsmittel durch das Sicherungsorgan begrenzt ist, sodass die Führungsmittel bei einer Schließbewegung aus der Offenposition nicht in die Schließposition bewegbar sind, wobei in einer zweiten Position des Sicherungsorgans der Schwenkbereich der Führungsmittel freigegeben ist, sodass die Führungsmittel bei der Schließbewegung aus der-Offenposition die Schließposition erreichen. Hierdurch ist z.B. ein Schließen der Vorrichtung im montierten Zustand am Möbelkorpus aber bei noch nicht montiertem Möbelteil und/oder bei noch nicht montierten Montagemitteln an den Führungsmitteln verhindert, wodurch eine Verletzungsgefahr durch ein Öffnen der Vorrichtung ohne montiertes Möbelteil vorteilhaft vermieden ist.

Vorteilhafterweise ist in der ersten Position des Sicherungsorgans ein Schwenkbereich der Führungsmittel durch das Sicherungsorgan derart begrenzt, dass im montierten Zustand der Vorrichtung am Möbel die Montagemittel und/oder das Möbelteil in einer Schließbewegung die maximal an die Frontseite des Möbelkorpus heranbewegte Position nicht erreicht, wobei in der zweiten Position des Sicherungsorgans im angeordneten Zustand der Vorrichtung am Möbel die Montagemittel und/oder das Möbelteil in der Schließposition die maximal an die Frontseite des Möbelkorpus heranbewegte Position erreichen kann.

Das Sicherungsorgan ist relativ zum Gelenkhebel bewegbar. Beispielsweise wird das Sicherungsorgan bei einer Öffnungs- oder Schließbewegung der Führungsmittel insbesondere gemeinsam mit dem Gelenkhebel mitbewegt. Bevorzugterweise überragt im montierten Zustand der Führungsmittel an den Montagemitteln das Sicherungsorgan in der zweiten Position nicht einen äußeren Rand des Gelenkhebels in Richtung Montagemittel. Der Rand ist insbesondere ein Rand einer großen Flachseite des Gelenkhebels, insbesondere ein Rand einer großen Flachseite eines Gelenkarms des Gelenkhebels.

Vorteilhafterweise umfassen die Führungsmittel einen ersten und einen zweiten Gelenkhebel, wobei der erste und der zweite Gelenkhebel gelenkig miteinander verbunden sind, wobei der erste Gelenkhebel sandwichartig mit wenigstens zwei Gelenkarmen ausgebildet ist, sodass der zweite Gelenkhebel zwischen den zwei Gelenkarmen des ersten Gelenkhebels beweglich aufgenommen ist. Durch die sandwichartige Anordnung sind die Gelenkhebel bzw. die Gelenkarme der Gelenkhebel der Vorrichtung vergleichsweise schlank vorhanden..Die sandwichartige Ausgestaltung zumindest eines Gelenkhebels ermöglicht außerdem eine vergleichsweise zentrale Krafteinleitung des Gelenkhebels auf das Gehäuse.

Von Vorteil erweist sich auch, dass das Sicherungsorgan zwischen den zwei Gelenkarmen eines Gelenkhebels beweglich angeordnet ist. Beispielsweise ist das Sicherungsorgan an jedem Gelenkarm des Gelenkhebels beweglich gelagert. Hierdurch ist das Sicherungsorgan vorteilhaft für einen Betrachter unsichtbar an den Führungsmitteln vorhanden.

Außerdem wird vorgeschlagen, dass das Sicherungsorgan am Gelenkhebel insbesondere ausschließlich schwenkbeweglich angeordnet ist. Bevorzugterweise ist das Sicherungsorgan am Gelenkhebel insbesondere ausschließlich drehbeweglich angeordnet. Vorstellbar ist auch, dass das Sicherungsorgan insbesondere ausschließlich linearbeweglich am Gelenkhebel vorhanden ist. Im Fall, dass das Sicherungsorgan schwenkbeweglich am Gelenkhebel angeordnet ist, kann das Sicherungsorgan beispielsweise über eine Hebelwirkung vergleichsweise einfach und leicht bewegbar vorhanden sein.

Vorteilhafterweise ist das Sicherungsorgan als ein Hebelelement, z.B. in Form eines Hebelarms, vorhanden. Zum Beispiel umfasst das Hebelelement eine Hebelachse, wobei das Hebelelement z.B. über ein Drehlager am Gelenkhebel schwenkbeweglich angeordnet ist, wobei das Drehlager entlang der Hebelachse am Hebelelement ausgebildet ist. Beispielsweise erstreckt sich das Hebelelement entlang der Hebelachse über eine Hebellänge, wobei das Drehlager versetzt zu einer Mitte der Hebellänge am Hebelelement angeordnet ist.

Die Führungsmittel weisen ein Federorgan in Form einer Feder auf, wobei das Federorgan derart ausgebildet ist, dass das Sicherungsorgan durch das Federorgan federbelastet in die erste Position gedrängt ist. Das Sicherungsorgan ist beispielsweise durch das Federorgan federbelastet vorhanden. Denkbar ist auch, dass die Führungsmittel derart vorhanden sind, insbesondere das Sicherungsorgan derart vorhanden ist, dass die Gravitationskraft der Erde das Sicherungsorgan in die erste Position bewegt.

Beispielsweise sind die Führungsmittel selbstsichernd ausgebildet, sodass die Führungsmittel ohne einen Eingriff von außen, z.B. einen Eingriff der Montagemittel, nicht in die Schließposition bewegbar sind. Hierdurch sind die Führungsmittel selbsttätig gesichert, sodass die Führungsmittel ohne einen Eingriff von außen, z.B. durch einen Eingriff der Montagemittel, nicht in die Schließposition bewegbar sind.

Weiter wird vorgeschlagen, dass das Federorgan als eine Schenkelfeder ausgebildet ist. Bevorzugterweise ist das Federorgan als eine Feder ausgebildet, z.B. als eine Schraubenfeder, eine Torsionsfeder, eine Blattfeder insbesondere als eine Schenkelfeder.

In einer vorteilhaften Ausgestaltung der Vorrichtung ist das Sicherungsorgan an einem ersten Gelenkhebel der Führungsmittel angeordnet und koppelt in der ersten Position mit einem zweiten Gelenkhebel der Führungsmittel, sodass die Führungsmittel bei einer Schließbewegung aus der Offenposition nicht in die Schließposition bewegbar sind. Insbesondere ist durch die Kopplung des Sicherungsorgans mit dem zweiten Gelenkhebel eine Relativbewegung des ersten Gelenkhebels zum zweiten Gelenkhebel in der ersten Position begrenzt. Beispielsweise blockiert das Sicherungsorgan in der ersten Position eine Bewegung des zweiten Gelenkhebels insbesondere relativ zum ersten Gelenkhebel.

An den Montagemitteln ist ein Verbindungselement vorhanden, wobei das Verbindungselement an einem Verriegelungsmittel anordenbar ist, wobei das Verriegelungsmittel an einem Gelenkhebel der Führungsmittel ausgebildet ist, wobei im verbundenen Zustand der Führungsmittel mit den Montagemitteln das Verbindungselement das Sicherungsorgan aus der ersten Position in die zweite Position drängt, sodass der Schwenkbereich der Führungsmittel freigegeben ist und die Führungsmittel bei der Schließbewegung aus der Offenposition die Schließposition erreichen.

Das Verriegelungsmittel verbindet beispielsweise die beiden Gelenkarme des ersten Gelenkhebels miteinander. Ein Element derVerriegelungsmittel ist beispielsweise als ein Bolzen, ein Stift und/oder eine Niet ausgebildet. Vorteilhafterweise umgreift das Verbindungselement das Element der Verriegelungsmittel im angeordneten Zustand. Das Verbindungselement besitzt vorteilhafterweise eine Aufnahme. Die Aufnahme ist beispielsweise C-förmige oder U-förmige vorhanden. Bevorzugterweise umgreift das Verbindungselement mit der Aufnahme das Element der Verriegelungsmittel. Das Element der Verriegelungsmittel ist ausschließlich linearbeweglich am ersten Gelenkhebel vorhanden. Die Verriegelungsmittel umfassen ein Federelement und das Federelement.beaufschlagt das Element der Verriegelungsmittel mit einer Federkraft und drängt das Element der Verriegelungsmittel somit in eine Verriegelungsstellung mit dem Verbindungselement im angeordneten Zustand.

Auch wird vorgeschlagen, dass das Sicherungsorgan ein Rastelement umfasst, welches in der ersten Position mit dem zweiten Gelenkhebel verrastet. Das Rastelement ist beispielsweise hakenartig ausgebildet. Das Sicherungsorgan ist beispielsweise einstückig vorhanden, wobei das Sicherungsorgan das Rastelement umfasst. Das Rastelement ist zum Beispiel an einem Ende des insbesondere länglichen Sicherungsorgans ausgebildet.

Von Vorteil erweist sich ebenfalls, dass das Sicherungsorgan ein Anschlagorgan aufweist, auf welches das Verbindungselement im verbundenen Zustand der Führungsmittel mit den Montagemitteln wirkt, wobei das Anschlagorgan und das Rastelement voneinander beabstandet vorhanden sind. Das Sicherungsorgan ist beispielsweise einstückig vorhanden, wobei das Sicherungsorgan das Anschlagorgan umfassst. Das Rastelement ist zum Beispiel an einem weiteren Ende des beispielsweise länglichen Sicherungsorgans ausgebildet.

Vorteilhafterweise sind das Rastelement und/oder das Anschlagorgan einstückig am Sicherungsorgan vorhanden. Vorteilhafterweise sind das Anschlagorgan und das Rastelement gegenüberliegend ausgebildet. Beispielsweise ist das Anschlagorgan an einem zweiten Ende des Sicherungsorgans vorhanden und das Rastelement an einem ersten Ende des Sicherungsorgans.

Des Weiteren erweist es sich von Vorteil, dass der zweite Gelenkhebel ein Rastorgan aufweist, welches mit dem Rastelement des Sicherungsorgans koppelt. Das Rastorgan ist beispielsweise hakenartig ausgebildet. Beispielsweise ist das Rastorgan insbesondere nasenartig abstehend vom zweiten Gelenkhebel am zweiten Gelenkhebel vorhanden.

Beispielsweise hintergreift das Rastelement in der ersten Position das Rastorgan des zweiten Gelenkhebels. Zum Beispiel hintergreift das Rastelement in der ersten Position das Rastorgan des zweiten Gelenkhebels derart, dass eine Bewegung, insbesondere eine Drehbewegung, des zweiten Gelenkhebels relativ zum Rastelement oder Sicherungsorgan, insbesondere in einer Bewegungsebene der Führungsmittel, in eine Richtung, insbesondere in Schließrichtung des zweiten Gelenkhebels, blockiert oder gesperrt ist.

Außerdem wird vorgeschlagen, dass das Rastorgan und der zweite Gelenkhebel einstückig vorhanden sind.

Ebenfalls erweist es sich als vorteilhaft, dass die Vorrichtung eine Notöffnungsmechanik aufweist. Beispielsweise ist die Vorrichtung dazu ausgebildet im Schließzustand, insbesondere bei nicht montiertem Möbelteil und/oder beispielsweise bei nicht montierten Montagemitteln, mittels eines mechanischen Eingriffs eines Nutzers in einen Öffnungszustand bewegbar zu sein. Im beispielsweise unvorhersehbaren Fall, dass die Funktion des Sicherungsorgans versagt und die Führungsmittel ohne montierte Montagemittel in den Schließzustand versetzt wurden, ist die Vorrichtung vorteilhafterweise derart vorhanden, dass die Führungsmittel durch einen Nutzer in einem Offenzustand zurück bewegbar sind.

Eine vorteilhafte Ausgestaltung eines Möbels ist ein Möbel mit einer Vorrichtung zur Bewegung eines an einem Möbelkorpus des Möbels aufgenommenen Möbelteils nach einer der vorangegangen beschriebenen Ausführungen.

### Beschreibung eines Ausführungsbeispiels

Weitere Merkmale und Vorteile der Erfindung sind anhand der in den Figuren schematisch dargestellten Ausführungsbeispiele näher erläutert.

Im Einzelnen zeigt:
- Fig. 1: eine perspektivische Ansicht auf ein erfindungsgemäßes Möbel mit einer erfindungsgemäßen Vorrichtung zur Bewegung eines geöffnet dargestellten Möbelteils,
- Fig. 2: den in Fig. 1 umrandeten Bereich A in vergrößerter Darstellung,
- Fig. 3: eine seitliche Darstellung der Vorrichtung, wobei in Figur 3 ein erster Montageschritt der Montage von Montagemittel der Vorrichtung an Führungsmittel der Vorrichtung gezeigt ist, wobei Teile der Vorrichtung zum besseren Verständnis transparent gehalten sind,
- Fig. 4: in vergrößerter Darstellung Detail B gemäß Figur 3,
- Fig. 5: eine seitliche Darstellung der Vorrichtung, wobei in Figur 5 ein weiterer Montageschritt der Montage von Montagemittel der Vorrichtung an Führungsmittel der Vorrichtung gezeigt ist, wobei Teile der Vorrichtung zum besseren Verständnis transparent gehalten sind,
- Fig. 6: in vergrößerter Darstellung Detail C gemäß Figur 5,
- Fig. 7: ein Ausschnitt des Möbelkorpus des Möbels mit montierter Vorrichtung in einer perspektivischen Darstellung, wobei die Vorrichtung sich in einer Schließposition befindet,
- Fig. 8: in vergrößerter Darstellung Detail D gemäß Figur 7,
- Fig. 9: ein Ausschnitt des Möbelkorpus des Möbels mit montierter Vorrichtung in einer perspektivischen Darstellung, wobei die Vorrichtung sich in einer Offenposition befindet,
- Fig. 10: in vergrößerter Darstellung Detail E gemäß Figur 9 und
- Fig. 11: in vergrößerter Darstellung Detail F gemäß Figur 9.

Figur 1 zeigt perspektivisch ein erfindungsgemäßes Möbel bzw. einen Oberschrank 1 mit einem kastenförmigen Möbelkorpus 2 und einem daran aufgenommenen Möbelteil, das als eine plattenartige Oberklappe 3 ausgebildet ist, welche in einer Offenstellung relativ zum Möbelkorpus 2 gezeigt ist.

Der Möbelkorpus 2 umfasst zwei gegenüberliegende, aufrechte Seitenwände 4 und 5, die unten mit einem Unterboden 6 und oben mit einem Oberboden 7 verbunden sind. Rückseitig ist der Möbelkorpus 2 von einer Rückwand 8 verschlossen.

Zur Bewegung der Oberklappe 3 um eine horizontale Schwenkachse relativ zum Möbelkorpus 2 aus der in Fig. 1 gezeigten Offenstellung in eine zum Möbelkorpus 2 frontseitig an eine Frontseite 4b heranbewegte Schließstellung (nicht gezeigt) ist eine erfindungsgemäße Bewegungsvorrichtung vorhanden, die als Oberklappenbeschlag 9 ausgestaltet ist. Der Oberklappenbeschlag 9 weist an der Seitenwand 4 eine erste Beschlageinheit 10 und an der Seitenwand 5 eine zweite Beschlageinheit 11 auf, die gleichartig aber zur funktionsrichtigen Anordnung an der jeweiligen Seitenwand 4 bzw. 5 seitenbezogen aufgebaut sind.

Jede Beschlageinheit 10 und 11 umfasst eine Basiseinheit 12, Führungsmittel 13 mit Gelenkhebeln und Montagemittel in Form von Montageeinheiten, welche jeweils eine Montageplatte 15a, 15b umfassen. Über mehrere gelenkig gelagerte Gelenkhebel, welche als Schwenkarme einer Schwenkarm-Anordnung 14 vorhanden sind, ist die Basiseinheit 12 mit der Montageplatte 15a, 15b verbunden, welche fest an einer Innenseite der Oberklappe 3 z.B. versenkt in einer Materialausnehmung befestigt ist.

In Figur 3 ist der Beschlageinheit 10 des Oberklappenbeschlags 9 in einem noch nicht an den Oberschrank 1 montierten Zustand gezeigt. Zum besseren Verständnis wurden Teile der Beschlageinheit 10 transparent gehalten, darunter fällt unter anderem eine seitliche Abdeckkappe 16, sowie ein Hebelarm eines Gelenkhebels.

Ein erster Gelenkhebel 17 der Schwenkarm-Anordnung 14 umfasst vorteilhafterweise einen ersten Gelenkarm 18 und einen zweiten Gelenkarm 19, wobei der zweite Gelenkarm 19 in Figur 3 zum besseren Verständnis der Vorrichtung transparent gehalten ist. Die beiden Gelenkarme 18, 19 des ersten Gelenkhebels 17 sind vorteilhafterweise identisch vorhanden. Denkbar ist auch, dass die Gelenkarme 18, 19 zueinander spiegelsymmetrisch vorhanden sind.

Ein zweiter Gelenkhebel 20 der Schwenkarm-Anordnung 14 umfasst vorteilhafterweise einen einzigen Gelenkarm. Der zweite Gelenkhebel 20 ist beispielsweise zwischen den beiden Hebelarmen 18, 19 des ersten Gelenkhebels 17 beweglich gelagert. Der erste und der zweite Gelenkhebel 17, 20 sind bevorzugterweise beweglich miteinander verbunden (Figur 4).

Beispielsweise umfasst der erste Gelenkhebel 17 zwei Verriegelungsorgane in Form von Bolzen 21, 22. Die Bolzen 21, 22 sind vorteilhafterweise beabstandet zueinander am Gelenkhebel 17 angeordnet. Beispielsweise sind die Bolzen 21, 22 abstehend an einem Hebelarm 18, 19 vorhanden. Beispielsweise sind die Hebelarme 18, 19 mittels der Bolzen 21, 22 miteinander verbunden. Insbesondere sind die Hebelarme 18, 19 durch die Bolzen 21, 22 voneinander beabstandet vorhanden.

Des Weiteren sind am ersten Gelenkhebel 17 Verriegelungsmitteln in Form eines Verriegelungselements 23 ausgebildet, welches beispielsweise mittels einem Führungsorgan in Form einer Führungskontur 24 linearbeweglich am ersten Gelenkhebel 17 vorhanden ist. Die Führungskontur 24 ist beispielsweise schlitzartig, insbesondere als ein Schlitz oder als ein Langloch ausgebildet.

Am ersten Gelenkhebel 17 ist beispielsweise zudem ein Federelement in Form einer Schenkelfeder 25 angeordnet. Die Schenkelfeder 25 ist beispielsweise mit dem Verriegelungselement 23 verbunden. Die Schenkelfeder 25 ist beispielsweise an einem Montagepunkt 26 am ersten Gelenkhebel 17 gehalten.

An der Montageplatte 15a sind beispielsweise zwei zueinander beabstandete Verbindungselemente 27, 28 ausgebildet. Die Verbindungselemente 27, 28 sind beispielsweise abstehend von einer Oberfläche 29 der Montageplatte 15a ausgebildet. Beispielsweise sind die Verbindungselemente 27, 28 hakenartig vorhanden. Vorteilhafterweise umgreift je ein Verbindungselement 27, 28 im angeordneten Zustand der Montageplatte 15a am ersten Gelenkhebel 17 einen Bolzen 21, 22 (Figur 6). Zum Beispiel wird ein erstes Verbindungselement 27 bei einem Montagevorgang der Montageplatte 15a an den ersten Gelenkhebel 17 mittels einer Schwenkbewegung an den Bolzen 21 eingehängt.

Am ersten Gelenkhebel 17 ist vorteilhafterweise ein Sicherungsorgan in Form eines Sicherungshebels 30 angeordnet. Der Sicherungshebel 30 ist beispielsweise drehbar über ein Lager 31 am ersten Gelenkhebel 17 gelagert. Beispielsweise verbindet das Lager 31 den ersten und den zweiten Gelenkarm 18, 19.

Der Sicherungshebel 30 umfasst beispielsweise an einem ersten Ende einen Anschlag 32 und zum Beispiel an einem zweiten Ende ein Rastelement z.B. in Form einer Aussparung 33.

Der Sicherungshebel 30 ist durch die Schenkelfeder 25 federbelastet. Die Schenkelfeder 25 greift beispielsweise am ersten Ende des Sicherungshebels 30 am Sicherungshebel 30 an. Der zweite Gelenkhebel 20 umfasst beispielsweise ein Rastorgan in Form einer Rastnase 34. Die Rastnase 34 ist beispielsweise einstückig am Gelenkhebel 20 vorhanden. Vorteilhafterweise drängt die Schenkelfeder 25 den Sicherungshebel 30 in die erste Position, sodass bei entsprechender Stellung des ersten und des zweiten Gelenkhebels 17, 20 zueinander, z.B. im geöffneten Zustand der Schwenkarm-Anordnung 14, der Sicherungshebel 30 mit dem zweiten Gelenkhebel 20 bzw. der Rastnase 34 verrastet.

Die Rastnase 34 und die Aussparung 33 sind vorteilhafterweis derart aufeinander abgestimmt, dass der Sicherungshebel 30 mit der Aussparung 33 die Rastnase 34 in einer ersten Position, wie in Figur 4 gezeigt, hintergreifen kann. Hierdurch ist eine Bewegung des zweiten Gelenkhebels 20 relativ zum ersten Gelenkhebel 17 blockiert.

Bei einer Montage der Montageplatte 15a am ersten Gelenkhebel 17 (Fig. 4, 6) stößt das Verbindungselement 28 zum Beispiel an den Anschlag 32 des Sicherungshebels 30 und drückt den Sicherungshebel 30 entgegen der Federwirkung der Schenkelfeder 25 in eine zweite Position (Fig. 6). In der zweiten Position ist der Sicherungshebel 30 vorteilhafterweise entkoppelt vom zweiten Gelenkhebel 20 vorhanden. Hierdurch ist eine Relativbewegung des zweiten Gelenkhebels 20 zum ersten Gelenkhebel 17 freigegeben, wodurch die Schwenkarmanordnung 14 aus der geöffneten Position (Figuren 1, 5) in einer Schließbewegung in eine geschlossene Position (Figur 7) bewegbar ist.

Im unwahrscheinlichen Fall, dass die Schwenkarm-Anordnung 14 sich in der Schließposition befindet und die Montageplatte 15a nicht am ersten Gelenkhebel 17 montiert ist (Figur 7), umfasst die Beschlageinheit 10 vorteilhafterweise eine Notöffnungsfunktion, um die Schwenkarm-Anordnung 14 aus der Schließposition in eine geöffnete Position zu bewegen.

Hierzu besitzt die Beschlageinheit 10 zum Beispiel an der Basiseinheit 12 an einer Seitenwand 35 eine Funktionsöffnung 36. Durch die Funktionsöffnung 36 kann ein Monteur beispielsweise mittels eines Schraubendrehers 37 eine Kraft auf einen weiteren Gelenkhebel 38 der Schwenkarm-Anordnung 14 ausüben (Figuren 8, 10), sodass die Schwenkarm-Anordnung 14 entgegen einer Federkraft eines Federpakets 39 der Schwenkarm-Anordnung 14 in eine geöffnete Position bewegbar ist (Figur. 9, 11), in welcher der Monteur den ersten Gelenkhebel 17 greifen kann und die Schwenkarm-Anordnung 14 in eine weitere, insbesondere vollständig geöffnete Position bewegen kann. Bei dieser weiteren Bewegung ist die Schwenkarm-Anordnung 14 ab einer bestimmten Offenposition der Schwenkarm-Anordnung 14 durch das Federpaket 39 kraftunterstützt und wird durch das Federpaket 39 in die vollständig geöffnete Position bewegt. Diese Bewegung der Schwenkarm-Anordnung 14 geschieht aufgrund der Kraftunterstützung des Federpakets 39 vergleichsweise schnell, was eine vergleichsweise hohe Verletzungsgefahr für den Monteur bedeutet.

### Bezugszeichenliste

| | | | |
|---|---|---|---|
| 1 | Oberschrank | 20 | Gelenkhebel |
| 2 | Möbelkorpus | 21, 22 | Bolzen |
| 3 | Oberklappe | 23 | Verriegelungselement |
| 4 | Seitenwand | | |
| 4b | Frontseite | 24 | Führungskontur |
| 5 | Seitenwand | 25 | Schenkelfeder |
| 6 | Unterboden | 26 | Montagepunkt |
| 7 | Oberboden | 27, 28 | Verbindungselement |
| 8 | Rückwand | 29 | Oberfläche |
| 9 | Oberklappenbeschlag | 30 | Sicherungshebel |
| 10 | Beschlageinheit | 31 | Lager |
| 11 | Beschlageinheit | 32 | Anschlag |
| 12 | Basiseinheit | 33 | Aussparung |
| 13 | Führungsmittel | 34 | Rastnase |
| 14 | Schwenkarm-Anordnung | 35 | Seitenwand |
| | | 36 | Funktionsöffnung |
| 15a, 15b | Montageplatte | 37 | Schraubendreher |
| 16 | Abdeckkappe | 38 | Gelenkhebel |
| 17 | Gelenkhebel | 39 | Federpaket |
| 18, 19 | Gelenkarm | | |

## Patentansprüche

1. Vorrichtung (9) zur Bewegung eines an einem Möbelkorpus (2) eines Möbels (1) aufgenommenen Möbelteils (3), wobei die Vorrichtung (9) Führungsmittel (14) aufweist, wobei bei montierter Vorrichtung (9) am Möbel (1) das Möbelteil (3) mit den Führungsmitteln (14) aus einer Schließposition relativ zum Möbelkorpus (2) in eine Offenposition relativ zum Möbelkorpus (2) und zurück bewegbar ist, wobei das Möbelteil (3) in der Schließposition eine an eine Frontseite (4b) des Möbelkorpus (2) heranbewegte Position einnimmt, wobei ein Führungsmittel (14) als ein Gelenkhebel (17) ausgebildet ist, wobei der Gelenkhebel (17) an Montagemittel der Vorrichtung (9) lösbar anordenbar ausgebildet ist, wobei die Montagemittel (15a, 15b) an das Möbelteil (3) montierbar sind, wobei die Führungsmittel (14) ein Sicherungsorgan (30) umfassen, wobei das Sicherungsorgan (30) am Gelenkhebel (17) bewegbar angeordnet und relativ zum Gelenkhebel (17) positionierbar ist, wobei in einer ersten Position des Sicherungsorgans (30) ein Schwenkbereich der Führungsmittel (14) durch das Sicherungsorgan (30) begrenzt ist, sodass die Führungsmittel (14) bei einer Schließbewegung aus der Offenposition nicht in die Schließposition bewegbar sind, wobei in einer zweiten Position des Sicherungsorgans (30) der Schwenkbereich der Führungsmittel (14) freigegeben ist, sodass die Führungsmittel (14) bei der Schließbewegung aus der Offenposition die Schließposition erreichen, wobei die Führungsmittel (14) eine Feder (25) aufweisen, wobei die Feder (25) derart ausgebildet ist, dass das Sicherungsorgan (30) durch die Feder (25) federbelastet in die erste Position gedrängt ist, wobei an den Montagemitteln ein Verbindungselement (28) vorhanden ist, wobei das Verbindungselement (28) an einem Verriegelungsmittel (22) anordenbar ist, wobei das Verriegelungsmittel (22) am Gelenkhebel (17) ausgebildet ist, wobei im verbundenen Zustand der Führungsmittel (14) mit den Montagemitteln das Verbindungselement (28) das Sicherungsorgan (30) aus der ersten Position in die zweite Position drängt, sodass der Schwenkbereich der Führungsmittel (14) freigegeben ist, und die Führungsmittel (14) bei der Schließbewegung aus der Offenposition die Schließposition erreichen, **dadurch gekennzeichnet, dass** am Gelenkhebel (17) Verriegelungsmitteln in Form eines Verriegelungselements (23) ausgebildet sind, welches mittels einem Führungsorgan in Form einer Führungskontur linearbeweglich am Gelenkhebel (17) vorhanden ist, wobei die Feder (25) mit dem Verriegelungselement (23) verbunden ist, sodass das Verriegelungselement (23) mit einer Federkraft der Feder (25) beaufschlagt ist und wobei im verbundenen Zustand der Führungsmittel (14) mit den Montagemitteln das Verrieglungselement (23) durch die Federkraft in eine Verriegelungsstellung mit dem Verbindungselement (28) gedrängt ist.

2. Vorrichtung (9) zur Bewegung eines an einem Möbelkorpus (2) eines Möbels (1) aufgenommenen Möbelteils (3) nach dem Anspruch 1, **dadurch gekennzeichnet, dass**
das Sicherungsorgan (30) am Gelenkhebel (17) schwenkbeweglich angeordnet ist.

3. Vorrichtung (9) zur Bewegung eines an einem Möbelkorpus (2) eines Möbels (1) aufgenommenen Möbelteils (3) nach einem der vorangegangenen Ansprüche, **dadurch gekennzeichnet, dass** das Sicherungsorgan (30) an einem ersten Gelenkhebel (17) der Führungsmittel (14) angeordnet ist und in der ersten Position mit einem zweiten Gelenkhebel (20) der Führungsmittel (14) koppelt, sodass die Führungsmittel (14) bei einer Schließbewegung aus der Offenposition nicht in die Schließposition bewegbar sind.

4. Vorrichtung (9) zur Bewegung eines an einem Möbelkorpus (2) eines Möbels (1) aufgenommenen Möbelteils (3) nach dem vorangegangenen Anspruch 3, **dadurch gekennzeichnet, dass** das Sicherungsorgan (30) ein Rastelement (33) umfasst, welches in der ersten Position mit dem zweiten Gelenkhebel (20) verrastet.

5. Vorrichtung (9) zur Bewegung eines an einem Möbelkorpus (2) eines Möbels (1) aufgenommenen Möbelteils (3) nach dem vorangegangenen Anspruch 4, **dadurch gekennzeichnet, dass** das Sicherungsorgan (30) ein Anschlagorgan (32) aufweist, auf welches das Verbindungselement (28) im verbundenen Zustand der Führungsmittel (14) mit den Montagemitteln wirkt, wobei das Anschlagorgan (32) und das Rastelement (33) voneinander beabstandet vorhanden sind.

6. Vorrichtung (9) zur Bewegung eines an einem Möbelkorpus (2) eines Möbels (1) aufgenommenen Möbelteils (3) nach einem der vorangegangenen Ansprüche 4 oder 5, **dadurch gekennzeichnet, dass** der zweite Gelenkhebel (20) ein Rastorgan (34) aufweist, welches mit dem Rastelement (33) des Sicherungsorgans (30) koppelt.

7. Vorrichtung (9) zur Bewegung eines an einem Möbelkorpus (2) eines Möbels (1) aufgenommenen Möbelteils (3) nach dem vorangegangenen Anspruch 6, **dadurch gekennzeichnet, dass** das Rastorgan (34) und der zweite Gelenkhebel (20) einstückig vorhanden sind.

8. Möbel (1) mit einer Vorrichtung (9) zur Bewegung eines an einem Möbelkorpus (2) des Möbels (1) aufgenommenen Möbelteils (3) nach einem der vorangegangenen Ansprüche.

## Claims

1. Device (9) for moving a furniture part (3) accommodated on a basic structure (2) of a piece of furniture (1), wherein the device (9) has guide means (14), wherein, when the device (9) has been installed on the piece of furniture (1), the furniture part (3) can be moved, by way of the guide means (14), out of a closed position relative to the basic structure (2) into an open position relative to the basic structure (2), and back, wherein, in the closed position, the furniture part (3) assumes a position in which it has been moved up against a front side (4b) of the basic structure (2), wherein a guide means (14) is designed in the form of an articulated lever (17), wherein the articulated lever (17) is formed in a releasably arrangeable manner on installation means of the device (9), wherein the installation means (15a, 15b) can be installed on the furniture part (3), wherein the guide means (14) comprise a securing member (30), wherein the securing member (30) is arranged in a movable manner on the articulated lever (17) and can be positioned relative to the articulated lever (17), wherein, in a first position of the securing member (30), a pivoting range of the guide means (14) is delimited by the securing member (30) so that, over the course of a closing movement from the open position, the guide means (14) cannot be moved into the closed position, wherein, in a second position of the securing member (30), the pivoting range of the guide means (14) is freed so that, over the course of the closing movement from the open position, the guide means (14) reach the closed position, wherein the guide means (14) have a spring (25), wherein the spring (25) is designed such that the securing member (30) has been forced into the first position in a springloaded manner by the spring (25), wherein a connecting element (28) is provided on the installation means, wherein the connecting element (28) can be arranged on a locking means (22), wherein the locking means (22) is formed on the articulated lever (17), wherein, in the state in which the guide means (14) have been connected to the installation means, the connecting element (28) forces the securing member (30) from the first position into the second position so that the pivoting range of the guide means (14) is freed and, over the course of the closing movement from the open position, the guide means (14) reach the closed position, **characterized in that** the articulated lever (17) has formed on it locking means in the form of a locking element (23), which is provided in a linearly movable manner on the articulated lever (17) by means of a guide member in the form of a guide contour, wherein the spring (25) is connected to the locking element (23), so that the locking element (23) is subjected to a spring force applied by the spring (25), and wherein, in the state in which the guide means (14) have been connected to the installation means, the locking element (23) has been forced, by the spring force, into a locking position in relation to the connecting element (28) .

2. Device (9) according to Claim 1 for moving a furniture part (3) accommodated on a basic structure (2) of a piece of furniture (1), **characterized in that** the securing member (30) is arranged in a pivotable manner on the articulated lever (17).

3. Device (9) according to either of the preceding claims for moving a furniture part (3) accommodated on a basic structure (2) of a piece of furniture (1), **characterized in that** the securing member (30) is arranged on a first articulated lever (17) of the guide means (14) and, in the first position, couples to a second articulated lever (20) of the guide means (14) so that, over the course of a closing movement from the open position, the guide means (14) cannot be moved into the closed position.

4. Device (9) according to preceding Claim 3 for moving a furniture part (3) accommodated on a basic structure (2) of a piece of furniture (1), **characterized in that** the securing member (30) comprises a latching element (33), which, in the first position, latches with the second articulated lever (20).

5. Device (9) according to preceding Claim 4 for moving a furniture part (3) accommodated on a basic structure (2) of a piece of furniture (1), **characterized in that** the securing member (30) has a stop member (32), on which, in the state in which the guide means (14) have been connected to the installation means, the connecting element (28) acts, wherein the stop member (32) and the latching element (33) are provided at a distance apart from one another.

6. Device (9) according to either of preceding Claims 4 and 5 for moving a furniture part (3) accommodated on a basic structure (2) of a piece of furniture (1), **characterized in that** the second articulated lever (20) has a latching member (34), which couples to the latching element (33) of the securing member (30).

7. Device (9) according to preceding Claim 6 for moving a furniture part (3) accommodated on a basic structure (2) of a piece of furniture (1), **characterized in that** the latching member (34) and the second articulated lever (20) are provided in one piece.

8. Piece of furniture (1) having a device (9) according to one of the preceding claims for moving a furniture part (3) accommodated on a basic structure (2) of the piece of furniture (1).

## Revendications

1. Dispositif (9) pour déplacer une partie de meuble (3) reçue sur un corps de meuble (2) d'un meuble (1), le dispositif (9) présentant des moyens de guidage (14), la partie de meuble (3) pouvant être déplacée avec les moyens de guidage (14) d'une position de fermeture par rapport au corps de meuble (2) dans une position d'ouverture par rapport au corps de meuble (2) et inversement lorsque le dispositif (9) est monté sur le meuble (1), la partie de meuble (3), dans la position de fermeture, prenant une position rapprochée d'un côté frontal (4b) du corps de meuble (2), un moyen de guidage (14) étant réalisé sous la forme d'un levier articulé (17), le levier articulé (17) étant réalisé de manière à pouvoir être agencé de façon amovible sur des moyens de montage du dispositif (9), les moyens de montage (15a, 15b) pouvant être montés sur la partie de meuble (3), les moyens de guidage (14) comprenant un organe de sécurisation (30), l'organe de sécurisation (30) étant agencé de manière déplaçable sur le levier articulé (17) et pouvant être positionné par rapport au levier articulé (17) ; dans une première position de l'organe de sécurisation (30), une zone de pivotement des moyens de guidage (20) étant limitée par l'organe de sécurisation (30) de telle sorte que les moyens de guidage (14) ne peuvent pas être déplacés de la position d'ouverture dans la position de fermeture lors d'un mouvement de fermeture ; dans une deuxième position de l'organe de sécurisation (30), la zone de pivotement des moyens de guidage (14) étant libérée de telle sorte que les moyens de guidage (14) atteignent la position de fermeture à partir de la position d'ouverture lors du mouvement de fermeture, les moyens de guidage (14) présentant un ressort (25), le ressort (25) étant réalisé de telle sorte que l'organe de sécurisation (30) est poussé dans la première position de manière sollicitée par ressort par le ressort (25), un élément de liaison (28) étant présent sur les moyens de montage, l'élément de liaison (28) pouvant être agencé sur un moyen de verrouillage (22), le moyen de verrouillage (22) étant réalisé sur le levier articulé (17) ; à l'état relié des moyens de guidage (14) avec les moyens de montage, l'élément de liaison (28) poussant l'organe de sécurisation (30) de la première position dans la deuxième position de telle sorte que la zone de pivotement des moyens de guidage (14) est libérée et que les moyens de guidage (14) atteignent la position de fermeture à partir de la position d'ouverture lors du mouvement de fermeture, **caractérisé en ce que** des moyens de verrouillage sont réalisés sur le levier articulé (17) sous la forme d'un élément de verrouillage (23) qui est présent sur le levier articulé (17) de manière mobile linéairement au moyen d'un organe de guidage sous la forme d'un contour de guidage, le ressort (25) étant relié à l'élément de verrouillage (23) de telle sorte que l'élément de verrouillage (23) est sollicité par une force de ressort du ressort (25) et, à l'état relié des moyens de guidage (14) avec les moyens de montage, l'élément de verrouillage (23) étant poussé par la force de ressort dans une position de verrouillage avec l'élément de liaison (28).

2. Dispositif (9) pour déplacer une partie de meuble (3) reçue sur un corps de meuble (2) d'un meuble (1) selon la revendication 1, **caractérisé en ce que** l'organe de sécurisation (30) est agencé de manière mobile en pivotement sur le levier articulé (17).

3. Dispositif (9) pour déplacer une partie de meuble (3) reçue sur un corps de meuble (2) d'un meuble (1) selon l'une quelconque des revendications précédentes, **caractérisé en ce que** l'organe de sécurisation (30) est agencé sur un premier levier articulé (17) des moyens de guidage (14) et est couplé dans la première position à un deuxième levier articulé (20) des moyens de guidage (14) de telle sorte que les moyens de guidage (14) ne peuvent pas être déplacés de la position d'ouverture à la position de fermeture lors d'un mouvement de fermeture.

4. Dispositif (9) pour déplacer une partie de meuble reçue sur un corps de meuble (2) d'un meuble (1) selon la revendication 3 précédente, **caractérisé en ce que** l'organe de sécurisation (30) comprend un élément d'encliquetage (33) qui, dans la première position, s'encliquète avec le deuxième levier articulé (20).

5. Dispositif (9) pour déplacer une partie de meuble (3) reçue sur un corps de meuble (2) d'un meuble (1) selon la revendication 4 précédente, **caractérisé en ce que** l'organe de sécurisation (30) présente un organe de butée (32) sur lequel agit l'élément de liaison (28) à l'état relié des moyens de guidage (14) avec les moyens de montage, l'organe de butée (32) et l'élément d'encliquetage (33) étant présents à distance l'un de l'autre.

6. Dispositif (9) pour déplacer une partie de meuble (3) reçue sur un corps de meuble (2) d'un meuble (1) selon l'une quelconque des revendications 4 ou 5 précédentes, **caractérisé en ce que** le deuxième levier articulé (20) présente un organe d'encliquetage (34) qui est couplé à l'élément d'encliquetage (33) de l'organe de sécurisation (30).

7. Dispositif (9) pour déplacer une partie de meuble (3) reçue sur un corps de meuble (2) d'un meuble (1) selon la revendication 6 précédente, **caractérisé en ce que** l'organe d'encliquetage (34) et le deuxième levier articulé (20) sont présents d'un seul tenant.

8. Meuble (1) avec un dispositif (9) pour déplacer une partie de meuble (3) reçue sur un corps de meuble (2) du meuble (1) selon l'une quelconque des revendications précédentes.
